# EUROPÄISCHE PATENTSCHRIFT

(11) **EP 1 957 391 B1**
(45) Veröffentlichungstag und Bekanntmachung des Hinweises auf die Patenterteilung: **11.08.2010**
(21) Anmeldenummer: 06762100.3
(22) Anmeldetag: 20.06.2006
(51) Int. Cl.: B66B 5/04

(54) **VORRICHTUNG UND VERFAHREN ZUM AUSLÖSEN EINER FANGVORRICHTUNG**
APPARATUS FOR, AND METHOD OF, TRIGGERING AN INTERCEPTING MEANS
DISPOSITIF ET PROCEDE POUR LE DECLENCHEMENT D'UN DISPOSITIF ANTICHUTE

(30) Priorität: 05.12.2005 EP 05026488
(43) Veröffentlichungstag der Anmeldung: 20.08.2008
(73) Patentinhaber: ThyssenKrupp Aufzugswerke GmbH, 73765 Neuhausen a.d.F. (DE)
(72) Erfinder: VON SCHOLLEY, Hans-Ferdinand, 72649 Wolfschlugen (DE); DUDDE, Frank, 70191 Stuttgart (DE)
(74) Vertreter: Hössle Kudlek & Partner
(86) Internationale Anmeldenummer: PCT/EP2006/005911
(87) Internationale Veröffentlichungsnummer: WO 2007/065488

(56) Entgegenhaltungen:
- EP-A2- 0 985 623
- ES-A1- 2 169 988
- GB-A- 2 114 092
- JP-A- 2000 219 450
- US-A1- 2003 183 457
- US-A1- 2004 178 023

## Beschreibung

Die vorliegende Erfindung betrifft eine Vorrichtung zum Auslösen einer Fangvorrichtung an einem Fahrkorb oder einer Fördereinrichtung einer Aufzuganlage gemäß dem Oberbegriff des Patentanspruchs 1. Die Erfindung betrifft ferner ein entsprechendes Verfahren nach dem Oberbegriff des Patentanspruchs 8.

Bei einer Vielzahl von bewegten Körpern, wie beispielsweise Fördermitteln im Bereich der Automatisierungs- oder der Fördertechnik, oder beispielsweise bei Aufzügen oder dergleichen, ist das Bestimmen bzw. eine Kontrolle der Geschwindigkeit des bewegten Körpers, beim Aufzug insbesondere des Fahrkorbes, von entscheidender Bedeutung, um einen effizienten Arbeitsablauf sowie die Sicherheit von Personen oder Sachen zu gewährleisten.

Bei bewegten Körpern in Form von Aufzugsfahrkörben hat sich ein mechanisches Sicherungssystem bewährt, bei dem in Ergänzung zu den üblichen Tragseilen ein weiteres gespanntes Seil, im folgenden Begrenzerseil genannt, an den mitfahrenden Teilen, beispielsweise dem Fahrkorb befestigt ist, und über im Schacht angeordnete, in etwa ortsfeste Umlenkrollen geführt wird.

Aus der GB 2 114 092 A ist ein Sicherheitsmechanismus für ein Aufzugsystem bekannt. Hierbei weist ein Aufzugsystem einen Geschwindigkeitsbegrenzer auf, welches ein Geschwindigkeitsbegrenzerrad und ein Führungsrad aufweist, wobei sich hierzwischen ein Begrenzerseil erstreckt, welches mit einem Betätigungsmechanismus für eine Sicherheitsvorrichtung eines Fahrkorb verbunden ist. Das Begrenzerseil ist mittels einer Feder vorgespannt. Dieser Geschwindigkeitsbegrenzermechanismus wirkt im Falle einer überhöhten Geschwindigkeit des Fahrkorbs zur Beaufschlagung der Sicherheitsvorrichtung.

Ein derartiges Sicherungssystem ist beispielsweise auch in der DE 299 12 544 U1 beschrieben. Diese Druckschrift beschreibt eine Vorrichtung zur Geschwindigkeitsbegrenzung bei Aufzugsanlagen mit einem Geschwindigkeitsbegrenzerrad, einem Begrenzerseil, einer Fangvorrichtung am Fahrkorb und einem Auslösemechanismus für die Fangvorrichtung. Der Auslösemechanismus ist hier als Fliehkraftbegrenzer ausgeführt. Mit einem derartigen Mechanismus kann bei einer vorbestimmten Übergeschwindigkeit des Fahrkorbes (beispielsweise von 20 % über zulässiger Maximalgeschwindigkeit) das Geschwindigkeitsbegrenzerrad (Umlenkrolle) durch die angebaute Fliehkrafteinrichtung in ihrer Drehung blockiert werden, wodurch das mit der Umlenkrolle angetriebene Begrenzerseil ebenfalls in seiner Bewegung gesperrt wird. Durch das stehende Begrenzerseil und den sich aber weiter bewegenden Fahrkorb bzw. Fahrkorbrahmen wird mit steigender Begrenzerseil-Zugkraft eine Fangbremse oder eine Fangvorrichtung ausgelöst, die den Fahrkorb abbremst oder zum Stehen bringt.

Im Falle eines Spannungsabfalls des Begrenzerseils, insbesondere im Falle eines spannungslosen Begrenzerseils (beispielsweise aufgrund eines Seilrisses) kommt es zu Beeinträchtigungen eines derart ausgebildeten Sicherungssystems. In diesem Fall kann beispielsweise das Begrenzerseil in der Rille der Umlenkrolle bzw. des Geschwindigkeitsbegrenzerrades rutschen, wodurch ein Auslösen der Fangbremse wegen fehlender Begrenzerseil-Zugkraft nicht mehr gewährleistet werden kann.

Ebenso kann die Fangbremse beispielsweise bei einem seilangetriebenen Fliehkraftbegrenzer oder dergleichen nicht mehr ausgelöst werden, wenn das Begrenzerseil nicht mehr in sei ner bestimmungsgemäßen Lage oder gerissen oder gar nicht mehr vorhanden ist.

Derartige Zustände des Begrenzerseils werden üblicherweise durch sogenannte Schlaffseilauslösungen an einer der Umlenkrollen des Begrenzerseils elektrisch erkannt, und ein elektrischer Nothalt nachfolgend mittels der normalen Betriebsbremse eingeleitet. Die Fangvorrichtung ist unter derartigen Bedingungen jedoch wirkungslos, was beispielsweise im Brandfall oder bei unsachgemäßer Personenbefreiung zu weiteren Gefahren, bis hin zu einem Absturz des Fahrkorbs führen kann. Im Falle eines Brandes im Aufzugschacht kann es beispielsweise dazu kommen, dass zunächst die Begrenzerseile durchbrennen, ohne dass es zu einer Betätigung der Fangvorrichtung kommt, und anschließend die Tragseile durchbrennen. Dies kann dann zum Absturz der Fahrkörbe führen.

Mit der Erfindung wird zum Einen angestrebt, die Sicherheit einer Aufzuganlage zu verbessern.

Es wird ferner angestrebt, bei Systemen, die eine Geschwindigkeitsüberwachung eines Fahrkorbs oder einer Fördereinrichtung mittels einer Seilübertragung zu einer Fangvorrichtung realisieren, Fehlfunktionen des Systems aufgrund einer zu geringen Seilspannung oder eines fehlenden Seiles in möglichst einfacher und unaufwendiger Weise zu erkennen und dann trotz fehlender Seilkraft die Fangvorrichtung auslösen zu können.

Die vorliegende Erfindung stellt eine Vorrichtung mit den Merkmalen des Patentanspruchs 1 sowie ein Verfahren mit den Merkmalen des Patentanspruchs 9 bereit.

Die erfindungsgemäße Lösung zeichnet sich dadurch aus, dass mit der vorgeschlagenen Vorrichtung bzw. dem entsprechenden Verfahren zum Auslösen einer Fangvorrichtung an einem Fahrkorb oder einer Fördereinrichtung einer Aufzuganlage sowohl eine überhöhte Geschwindigkeit des Fahrkorbs bzw. der Fördereinrichtung als auch ein Abfall bzw. ein Wegfall der Seilspannung des Begrenzerseils in einfacher Weise festgestellt werden können, und in beiden Fällen eine vorgesehene Fangvorrichtung in einfacher und zuverlässiger Weise unmittelbar ausgelöst werden kann. Insbesondere ist mit der erfindungsgemäßen Vorrichtung eine Situation vermeidbar, bei der es zunächst zu einem Abfall bzw. Wegfall der Begrenzerseilspannung kommt, und aus diesem Grunde im Anschluß hieran eine Betätigung einer Fangvorrichtung nicht mehr möglich ist.

Hierbei sind die zwei Enden des Begrenzerseils an zueinander beweglich gelagerten Bauteilen des Auslösemechanismus befestigt. Mit dieser Ausbildung sind in einfacher Weise eine Normalbetriebsposition, bei der eine ausreichende Seilspannung des Begrenzerseils vorliegt, sowie eine Auslöse-Betriebsposition, bei dem die Seilspannung des Begrenzerseils unter einen bestimmten Spannungswert abfällt, realisierbar. Hierbei weisen die beiden Bauteile des Auslösemechanismus in der Normalbetriebsposition einen ersten Abstand, und in der Auslöse-Betriebsposition einen zweiten, vom ersten Abstand unterschiedlichen Abstand zueinander auf. Mittels der somit auftretenden Relativbewegung zwischen den beiden Bauteilen des Auslösemechanismus und der damit einhergehenden Längenänderung des Auslösemechanismus kann in einfacher Weise ein am Fahrkorb oder an der Fördereinrichtung der Aufzuganlage angebrachter Fangmechanismus ausgelöst werden.

Die erfindungsgemäße Vorrichtung zeichnet sich dadurch aus, dass sie die Fangvorrichtung sowohl mit Hilfe der Begrenzerseil-Zugkraft, als auch ohne die Hilfe der Begrenzerseil-Zugkraft auslösen kann. Mit dieser Ausgestaltung ist ein sicheres Abbremsen eines Fahrkorbs bzw. einer Fördereinrichtung einer Vielzahl von möglichen Situationen in einfacher Weise bewerkstelligbar.

Gemäß der Erfindung wird im Fall einer unzulässigen Längung des Begrenzerseils oder eines unzulässigen Abfalls der Seilspannung des Begrenzerseils oder bei einem Bruch des Begrenzerseils der Auslösemechanismus aus der Normalbetriebsposition in die Auslöseposition gebracht, indem eines der zueinander beweglichen Bauteile des Auslösemechanismus aus einer Betriebsposition relativ zu dem zweiten der beweglichen Bauteile mittels einer permanent gespeicherten Energie in eine Auslöseposition relativ zu dem zweiten der beweglichen Bauteile verschoben wird.

Vorteilhafte Ausgestaltungen der Erfindung sind Gegenstand der Unteransprüche.

Es erweist sich hierbei als besonders vorteilhaft zur Speicherung der Energie, wenn der Auslösemechanismus eine vorgespannte Feder aufweist. Diese Feder kann, je nach Ausführung, entweder als Zug- oder Druckfeder ausgebildet sein. Hierbei wird, in der Betriebsposition, die durch die Feder bereitgestellte Kraft durch die Seilspannung des Begrenzerseils kompensiert. Kommt es zu einem Spannungsabfall oder einem Bruch des Begrenzerseils, führt dies zu einer Änderung der Länge der Feder, wodurch ein mit der Feder in Wirkverbindung stehender Fangmechanismus am Fahrkorb oder der Fördereinrichtung der Aufzuganlage auslösbar ist.

Die durch die Feder gespeicherte Energie entspricht über ihrem gesamten Hub einer Kraft, die wenigstens der Gewichtskraft der maximalen einfachen Länge des Begrenzerseils von oben bis unten zuzüglich der Auslösekraft der Fangvorrichtung entspricht.

Zweckmäßigerweise ist ein Mechanismus zur Ermöglichung einer Relativbewegung des Auslösemechanismus bezüglich des Fahrkorbes derart vorgesehen, dass der Auslösemechanismus im Falle einer Geschwindigkeit des Fahrkorbes oder der Fördereinrichtung, die eine voreinstellbare Maximalgeschwindigkeit übersteigt, von der definierten Normal-Betriebsposition in eine weitere Auslöseposition bringbar ist. Dieser Mechanismus weist zweckmäßigerweise ein an dem Auslösemechanismus ausgebildetes Langloch auf, in welches ein an dem Fahrkorb oder der Fördereinrichtung angebrachter Bolzen eingreift. Kommt es in Folge eines Blockierens des Begrenzerseils aufgrund einer überhöhten Geschwindigkeit des Fahrkorbes zu einer Verlangsamung bzw. einem Stillstand des Begrenzerseils, kann der Fahrkorb, begrenzt durch die Länge des Langlochs, eine Relativbewegung zu dem Begrenzerseil ausführen. Auch mittels dieser Relativbewegung kann die an dem Fahrkorb oder der Fördereinrichtung vorgesehene Fangvorrichtung in einfacher und zuverlässiger Weise ausgelöst werden.

Zweckmäßigerweise ist der Auslösemechanismus mit einem an dem Fahrkorb beweglich gelagerten Fanggestänge ausgebildet. Ein derartiges Fanggestänge realisiert die Wirkverbindung zwischen dem Auslösemechanismus und der am Fahrkorb oder der Fördereinrichtung vorgesehenen Fangvorrichtung, so dass bei einer Bewegung der beiden Bauteile des Auslösemechanismus relativ zueinander oder des Auslösemechanismus insgesamt relativ zu dem Fahrkorb oder der Fördereinrichtung ein Auslösen der Fangvorrichtung gewährleistet werden kann.

Gemäß einer besonders bevorzugten Ausführungsform ist das erste Bauteil des Auslösemechanismus als Gehäuse, und das zweite Bauteil als in dem Gehäuse verschiebbarer Stößel ausgebildet. Zweckmäßigerweise ist ferner das Begrenzerseil um zwei Umlenkrollen geführt, wobei das eine Ende des Begrenzerseils an dem Gehäuse befestigt ist und das andere Ende des Begrenzerseils an dem in dem Gehäuse verschiebbar gelagerten Stößel angebracht ist. Das Gehäuse weist ferner zweckmäßigerweise auf seiner Außenseite eine Lasche auf, die mit dem Langloch ausgebildet ist, in welchem der am Fahrkorb angebrachte Bolzen verschiebbar ist. An dem Stößel ist ferner das Fanggestänge anbringbar, über welches die Auslösung der Fangvorrichtung bewerkstelligbar ist. Dabei bewirkt der Stößel bei Normalbetrieb mittels einer Federbeaufschlagung, insbesondere mittels einer Zugfeder, die Beibehaltung der Normal-Betriebsposition des Auslösemechanismus in der Art, dass das Begrenzerseil sich synchron, d. h. mit gleicher Geschwindigkeit zu dem Fahrkorb oder der Fördereinrichtung bewegt. Hierbei erfolgt erst im Falle einer überhöhten Geschwindigkeit und einer hierdurch verursachten Abbremsung des Begrenzerseils bei vorhandener Begrenzerseilspannung eine Relativbewegung des am Fahrkorb ortsfest befestigten Bolzens in dem Langloch. Andererseits kommt es im Falle eines Abfalls der Seilspannung des Begrenzerseils unter einen bestimmten Seilspannungswert zu einer durch die Federbeaufschlagung verursachten Relativbewegung des Stößels innerhalb des Gehäuses, wodurch ebenfalls eine Relativbewegung zwischen dem Stößel und dem Fanggestänge bewirkt wird, das zur Auslösung der Fangvorrichtung führt.

Zweckmäßigerweise weist das Gehäuse zwei gegeneinander verschiebbare und arretierbare Komponenten, insbesondere Rohre auf, so dass die Gesamtlänge des Gehäuses einstellbar ist. Mit dieser Maßnahme ist, zusätzlich oder alternativ zu einer Einstellung der Seilspannung des Begrenzerseils mittels Beaufschlagung einer der Umlenkrollen, eine weitere Justiermöglichkeit für die Seilspannung des Begrenzerseils zur Verfügung gestellt.

Zweckmäßigerweise ist der Stößel in einer Hülse innerhalb des Gehäuses geführt, wobei ein Ende der Hülse als Anschlag für den Kopfbereich des Stößels dient. Auch diese Hülse ist zweckmäßigerweise verschiebbar und arretierbar bezüglich des Gehäuses ausgebildet, so dass auch durch entsprechende Verschiebung der Hülse relativ zu dem Gehäuse eine Anpassung der Federspannung und/oder der Seilspannung des Begrenzerseils erzielbar ist.

Die Verschiebbarkeit der Gehäusekomponenten zueinander bzw. der Hülse relativ zu den Komponenten des Gehäuses ist zweckmäßigerweise mittels entsprechender Innen- bzw. Außengewinde realisiert.

Bevorzugte Ausgestaltungen der Erfindung werden nun unter Bezugnahme auf die beigefügte Zeichnung näher erläutert. In dieser zeigt bzw. zeigen
- Figur 1: eine schematische (nicht maßstabsgetreue) seitliche Schnittansicht einer bevorzugten Ausführungsform der erfindungsgemäßen Vorrichtung, die mit einem Fahrkorb zusammenwirkt, beim Normalbetrieb einer Aufzuganlage,
- Figuren 2a) - 2c): in einer gegenüber der Figur 1 weiter vereinfachten seitlichen Schnittansicht verschiedene Betriebszustände der erfindungsgemäßen Vorrichtung,
- Figur 3: eine perspektivische Ansicht einer bevorzugten Ausführungsform des erfindungsgemäß eingesetzten Auslösemechanismus,
- Figur 4: eine seitliche Schnittansicht des Auslösemechanismus gemäß der Figur 3, und
- Figur 5: eine perspektivische Ansicht eines Unterholms eines Fahrkorbs einer Aufzuganlage, an dem.der erfindungsgemäße Auslösemechanismus angebracht ist.

In Figur 1 ist eine Aufzuganlage, welche eine bevorzugte Ausführungsform der erfindungsgemäßen Vorrichtung umfasst, insgesamt mit 100 bezeichnet. Ein Fahrkorb ist schematisch dargestellt und mit 110 bezeichnet, an dem eine Fangvorrichtung 146 angeordnet ist.

Die erfindungsgemäße Vorrichtung weist einen Auslösemechanismus 120 und ein Begrenzerseil 122 auf. Das Begrenzerseil 122 list um zwei Umlenkrollen geführt, nämlich um eine im unteren Schachtbereich vorgesehene Umlenkrolle 150, und eine im oberen Schachtbereich gelagerte Umlenkrolle 152.

Ein erstes (oberes) Ende 122a des Begrenzerseils 122 ist mit einem oberen Anschluß 120a des Auslösemechanismus, und ein zweites (unteres) Ende 122b des Begrenzerseils 122 mit einem unteren Anschluß 120b des Auslösemechanismus 120 verbunden. Die Anschlüsse 120a und 120b sind zweckmäßigerweise als Seilschlösser ausgebildet. Der obere Anschluß 120a ist am oberen Ende eines Gehäuses 124 des Auslösemechanismuses 120 ausgebildet. Das untere Begrenzerseilende 122b ist unten an einem in dem Gehäuse 124 vorgesehenen verschiebbaren Stößel 126 angebracht.

Die Seilspannung des Begrenzerseils 122 ist in an sich bekannter Weise mittels Positionierung der Umlenkrollen 150, 152 einstellbar z.B. mit Hilfe eines Spanngewichtes 154. Eine zusätzliche oder alternative Möglichkeit einer Einstellung der Seilspannung wird weiter unten unter Bezugnahme auf Figur 4 erläutert. Die Seilspannung verursacht eine mittels eines Pfeils G veranschaulichte, nach unten gerichtete Kraft, die an dem Stößel 126 angreift.

Der Stößel 126 wird ferner mittels einer Druckfeder 130 entgegen der Richtung der Seilspannung beaufschlagt (mittels Pfeil F veranschaulicht), und liegt in dem in Figur 1 dargestellten normalen Betriebszustand mit seinem Kopfbereich 126a auf einer oberen Stößellagerung (bzw. Anschlag) 128 auf. In der oberen Stößellagerung 128 ist eine Ausnehmung ausgebildet, durch welche die Feder 130 am Kopfende 126a des Stößels 126 angreift. Demzufolge ist bei dem in Figur 1 dargestellten normalen Betriebszustand die durch die Seilspannung aufgebrachte Begrenzerseil-Zugkraft größer als eine durch die Feder 130 bewirkte Kraft.

Die Seilspannung des Begrenzerseils 122, und damit die Vorspannung zwischen dem oberen und dem unteren Begrenzerseilanschluß 122a, 122b muss so groß sein, dass im normalen Fangfall, d.h. bei zu hoher Geschwindigkeit des Fahrkorbes bei funktionierendem bzw. intaktem Begrenzerseil 122 und darauffolgendem Abbremsen des Begrenzerseils durch einen Geschwindigkeitsbegrenzer die Fangvorrichtung 146 sowohl bei Fang nach unten als auch bei Fang nach oben mit Hilfe der Begrenzerseil-Zugkraft ausgelöst wird.

Ferner muss die Seilspannung so groß sein, dass der Stößel 126 fest auf die Oberseite der oberen Stößellagerung 128 gezogen wird, und der Stößel bzw. sein Kopfbereich 126a beim normalen Fahrbetrieb nicht durch die Feder 130 und/oder Fahrkorbbeschleunigungen bzw. -verzögerungen angehoben wird, d.h. die in der Darstellung der Figur 1 durch die Druckfeder ausgeübte Kraft auf den Stößel nach oben (Pfeil F) muß durch die Seilspannung (Pfeil G) mehr als kompensiert werden.

Der Stößel 126 ist längsverschiebbar, d.h. in Verfahrrichtung des Auslösemechanismus 120 bzw. des Fahrkorbs, in dem Gehäuse 124 verschiebbar gelagert.

An der Außenseite des Gehäuses 124 ist eine Lasche 131 mit einem darin vorgesehenen Langloch 132, dessen Erstreckungsrichtung parallel zur Verfahrrichtung des Fahrkorbes 110 verläuft, ausgebildet. In dieses Langloch 132 greift ein am Fahrkorb 110 befestigter Bolzen 111 ein. Entlang der Länge des Langlochs 132 sind somit, wie unten weiter erläutert wird, Fahrkorb 110 und Gehäuse 124 zueinander verschiebbar miteinander verbunden.

Vom Kopfende 126a des Stößels 126 erstreckt sich ein Fanggestänge 140 durch eine in Figur 1 nicht dargestellte, jedoch in Figur 3 erkennbare Öffnung 144 in dem Gehäuse 124 in Richtung des Fahrkorbes 110. Das Fanggestänge 140 ist an seinem fahrkorbseitigen Ende mittels einer am Fahrkorb vorgesehenen Zugfeder 112 vorgespannt. Das Fanggestänge 140 ist gehäuseseitig und fahrkorbseitig gelagert, insbesondere verschwenkbar gelagert, und ferner fahrkorbseitig mit der in Figur 1 schematisch dargestellten Fangvorrichtung 146 verbunden, die bei einer Schwenkbewegung des Fanggestänges (wie im folgenden ausführlich erläutert wird) auslösbar ist. Die Verbindung zwischen Fanggestänge 140 und der Fangvorrichtung 146 ist in den Figuren 1 und 2 schematisch mit 142 bezeichnet.

Zweckmäßigerweise ist die obere Umlenkrolle 152 als Geschwindigkeitsbegrenzerrad ausgebildet. Dadurch blockiert bei Überschreiten einer zulässigen Höchstgeschwindigkeit des Begrenzerseiles 122 und damit des sich im normalen Betriebszustand mit gleicher Geschwindigkeit bewegenden Fahrkorbes 110 die obere Umlenkrolle 152 und bremst das Begrenzerseil ab, wodurch es zu einer Relativbewegung zwischen Begrenzerseil 122 und damit Auslösevorrichtung 120 und Fahrkorb 110 kommt.

Die untere Umlenkrolle 150 ist zweckmäßigerweise als Spanrolle ausgebildet, welche verschieb- oder verschwenkbar gelagert und mit einem Spanngewicht 154 verbunden ist, so dass das Begrenzerseil 122 stets eine gewisse Mindestspannung beibehält. Diese Mindestspannung gewährleistet einen sichern Lauf des Begrenzerseils 122 in den jeweiligen (nicht dargestellten) Radrillen der Umlenkrollen 150, 152 und damit ein zuverlässiges Auslösen der Fangvorrichtung im Falle eines Blockierens der als Geschwindigkeitsbegrenzerrad ausgebildeten Umlenkrolle 152.

Die unterschiedlichen Betriebszustände bzw. Auslösezustände der erfindungsgemäßen Vorrichtung werden nun anhand der Figuren 2a) bis 2c) weiter erläutert.

In Figur 2a) ist, in weiter vereinfachter Darstellung, wiederum der normale Betriebszustand der erfindungsgemäßen Vorrichtung dargestellt. Wie bereits unter Bezugnahme auf Figur 1 erläutert, ist die Seilspannung des Begrenzerseils 122 ausreichend groß, so dass das Kopfende 126a des Stößels 126 gegen die obere Stößellagerung 128 gezogen wird.

Die Fahrgeschwindigkeit des Fahrkorbes 110 und des mit dem Fahrkorb 110 in Wirkverbindung stehenden Begrenzerseils 122 befindet sich im erlaubten Bereich, d.h. es kommt nicht zu einer Blockierung bzw. Abbremsung der Umlenkrolle 152.

In diesem Zustand wird, wie erwähnt, der Stößel 126 gegen die obere Stößellagerung 128 gezogen, und der am Fahrkorb 110 fest angebrachte Bolzen 111 befindet sich an dem oberen Ende des Langlochs 132.

Das Fanggestänge 140 befindet sich in der neutralen Position, d.h. es kommt nicht zu einer Auslösung der über die Verbindung 142 mit dem Fanggestänge 140 verbundenen Fangvorrichtung 146.

In Figur 2b) ist nun der Zustand dargestellt, in dem das Begrenzerseil 122 spannungslos ist. Dieser Zustand kann beispielsweise aufgrund eines Seilrisses eintreten. Ein Seilriss ist in Figur 2b) schematisch an der Stelle des Pfeiles S angedeutet. Analoge Betrachtungen ergeben sich auch für den Fall, dass die Seilspannung des Begrenzerseils 122 unter einen bestimmten Mindestwert fällt.

Im Falle der Spannungslosigkeit des Begrenzerseils 122 bewirkt die Druckfeder 130, dass sich innerhalb des Gehäuses 124 der Stößel 126 nach oben bewegt und damit auch den Kopfbereich 126a des Stößels von der oberen Stößellagerung 128 entfernt. Dies liegt darin begründet, dass auf den Stößel nur noch die nach oben gerichtete, durch die Feder 130 verursachte Kraft wirkt (Pfeil F in Figur 1). Dies bedeutet, dass das mit dem Stößel 126 bzw. dem Kopfbereich 126a des Stößels verbundene Fanggestänge 140 nach oben gedrückt wird, so dass es über die Verbindung 142 zu einer Betätigung der Fangvorrichtung 146 kommt. Hierbei stütz sich das die Abstützung der Feder übernehmende Gehäuse nach unten hin mit der Oberkante des Langloches 132 auf dem Bolzen 111 ab.

Hierdurch ist, im Gegensatz zu herkömmlichen Vorrichtungen, auch bei spannunglosem Begrenzerseil 122 eine sichere Betätigung der Fangvorrichtung 146 gewährleistet.

Ein dritter Betriebszustand, der dem traditionellen Betriebszustand einer Geschwindigkeitsbegrenzervorrichtung entspricht, ist in Figur 2c) dargestellt. Hier sei davon ausgegangen, dass der Fahrkorb 110 eine bestimmte Höchstgeschwindigkeit überschritten hat.

Aufgrund der Wirkverbindung des Fahrkorbes 110 mit dem Begrenzerseil 122 kommt es zu einer entsprechenden Drehgeschwindigkeit der oberen Umlenkrolle 152, welche, wie bereits erwähnt, in an sich bekannter Weise mit einer Blockiereinrichtung (schematisch dargestellt und mit 153 bezeichnet) ausgebildet ist. Eine derartige Blockiereinrichtung 153 kann beispielsweise als Fliehkrafteinrichtung ausgebildet sein. Durch das Blockieren der Umlenkrolle 152 kommt es zu einem Abbremsen bzw. Stillstand des Begrenzerseiles 122 während der Fahrkorb 110 weiterfährt, was zu einer Relativbewegung zwischen Begrenzerseil 122 und damit Auslösevorrichtung 120 und Fahrkorb 110 führt. Es sei angemerkt, dass die Seilspannung sowie die durch die Feder 130 ausgeübte Kraft auf den Stößel 126 gegenüber dem in Figur 2a dargestellten normalen Betriebszustand im wesentlichen unverändert bleiben.

Diese. Relativbewegung zwischen Auslösevorrichtung 120 und Fahrkorb 110 wird über das Fanggestänge 140 über die Verbindung 142 auf die Fangvorrichtung 146 übertragen und löst die Fangvorrichtung aus.

Eine bevorzugte Ausführungsform des Auslösemechanismus 120 wird nun anhand der Figuren 3 und 4 im einzelnen erläutert.

Figur 3 zeigt zunächst eine perspektivische Ansicht einer bevorzugten Ausführungsform des erfindungsgemäßen Auslösemechanismus 120. In dieser Figur erkennt man das Gehäuse 124, die Seilanschlüsse 120a, 120b, das untere Ende des Stößels 126, die Lasche 131 sowie das in die Lasche eingebrachte Langloch 132. Ferner erkennt man das aus dem Gehäuse 124 vorragende Fanggestänge 140 sowie die Öffnung 144.

Wie ferner in Figur 3 zu erkennen, weist das Gehäuse 124 ein oberes bzw. äußeres Gehäuseteil 124a, und ein unteres bzw. inneres Gehäuseteil 124b auf. Die Gehäuseteile 124a und 124b können z.B. als Rohre ausgebildet sein.

Die genannten Komponenten sind auch in Figur 4, in der eine Schnittansicht des Auslösemechanismus gemäß Figur 3 dargestellt ist, zu erkennen.

Die Rohre 124a, 124b sind im Überdeckungsbereich 125 beispielsweise mittels Ausbildung entsprechender Gewindevorrichtungen, gegeneinander verschiebbar und miteinander arretierbar. Die Gesamtlänge des Gehäuses 124 ist somit durch entsprechende Verschiebung der Rohre 124a, 124b veränderbar bzw. einstellbar.

Der Stößel 126 ist längsverschiebbar in einer Hülse 127 gelagert, die in Längsrichtung einstellbar und festsetzbar bzw. arretierbar in den Rohren 124a, 124b angeordnet ist. Die Hülse 127 bildet mit ihrem oberen Ende 127a die obere Stößellagerung 128, d.h. einen Anschlag für das Kopfende 126a des Stößels zur Begrenzung der Bewegung des Stößels 126 in Abwärtsrichtung. Durch die Einstellbarkeit und Festsetzbarkeit der Hülse 127 in Längsrichtung ist somit ein einstellbarer Anschlag für die Stößelbewegungnach unten zur Verfügung gestellt.

In der Ausführungsform der Figur 3 ist das von oben kommende Begrenzerseilende 122a an einem Ende des oberen Rohres 124a befestigt. Die bereits erwähnte Öffnung 144 des Gehäuses ist zweckmäßigerweise in dem oberen Rohr 124a ausgebildet. Durch diese Öffnung, kann, wie erwähnt, das am Stößel 126 schwenkbar gelagerte Fanggestänge 140 nach außen ragen. Vorteilhafterweise weist das Gehäuse bzw. das obere Rohr 124a mindestens zwei seitlich zueinander versetzte Öffnungen 144 auf, wobei wenigstens eine dieser Öffnungen zu leichteren Montage des Fanggestänges 140 an dem Stößel 126 verwendbar ist. Wie in Figur 4 zu erkennen, wird eine verschwenkbare Lagerung des Fanggestänges 140 an dem Stößel 126 zweckmäßigerweise mittels eines Gelenks 140a bewerkstelligt. In Figur 4 sind ferner die Normalbetriebspositionen des Fanggestänges 140 in durchgezogenen Linien und die Auslöseposition in gestrichelten Linien dargestellt.

Zwischen der Hülse 127 und dem unteren Rohr 124b ist ein Federteller 134 angeordnet, der auf der Hülse 127 in Längsrichtung verschiebbar und festsetzbar ist. Der Federteller 134 ist zweckmäßigerweise auch in dem oberen oder unteren Rohr in Längsrichtung verschiebbar und festsetzbar. Der Federteller dient als unterer Anschlag für die Feder 130.

Für eine relative Verschiebung von Hülse 127 und Federteller 134 zueinander zur Einstellung der Federkraft weist die Hülse 127 zweckmäßigerweise ein Außengewinde, und der Federteller 134 ein entsprechendes Innengewinde auf.

Der Federteller 134 ist zweckmäßigerweise mit seinem Außenumfang am unteren Rohr 124b befestigt. Durch Ausbildung entsprechender Gewinde kann der Federteller 134 gegenüber dem unteren Rohr verschiebbar ausgebildet sein. Durch die Ausbildung entsprechender Gewinde zwischen dem oberen Rohr und dem unteren Rohr kann, über eine Verschiebung des oberen Rohrs und des unteren Rohrs zueinander, auch eine Verschiebung des Federtellers relativ zu dem oberen Rohr bewerkstelligt werden. Ebenso könnten sämtliche Verstellungen durch ein zusätzliches Bauteil, beispielsweise mit einem Hebel, hydraulisch, pneumatisch oder mit einem elektrischen Antrieb vorgenommen werden.

Eine Arretierung beispielsweise des oberen Rohres 124a bezüglich des unteren Rohres 124b kann nach dem Einstellen einer gewünschten Positionierung beispielsweise durch Verschrauben durch ein Langloch 129 in einem Rohr und ein Gewinde in dem jeweils anderen Rohr erreicht werden. Die Hülse 127 und das untere Rohr 124b können nach der Einstellung einer gewünschten Relativposition beispielsweise durch Verschrauben bzw. eine Verschraubung 135 arretiert werden.

Vorteilhafterweise weist die Hülse 127 an ihrem unteren Ende auf dem Außenumfang einen Mehrkant oder eine andere Angriffsmöglichkeit, in Figur 4 schematisch mit 127b bezeichnet, zur Erleichterung des Angriffs zum Verdrehen der Hülse 127 oder zum Festhalten der Hülse, wenn andere Teile, beispielsweise das untere Rohr 124b verdreht werden sollen, auf.

Die Feder 130 ist zwischen dem Federteller 134 und dem Kopfende 126a des Stößels 126 angeordnet, wobei, wie erwähnt, das obere Hülsenende 127a bei der dargestellten Ausführungsform die obere Stößellagerung 128 für das Kopfende 126a des Stößels beim Spannen der Feder durch das Spannen des Begrenzerseils 122 bildet. Mit dem Spannen des Begrenzerseils durch Vergrößerung des Abstands der beiden Umlenkrollen oder durch entsprechende Verschiebungen in der Auslösevorrichtung wird die Feder 130 gespannt und nach Auflage des Stößels 126 auf der oberen Stößellagerung 128 kann nach Notwendigkeit die Spannung im Begrenzerseil 122 erhöht werden.

Mit der dargestellten Ausführungsform ist aufgrund der Verschiebbarkeit der Hülse 127 die obere Stößellagerung bzw. der untere Anschlag für den Stößel 126 höheneinstellbar, so dass bei unterschiedlichen Aufzugsanlagen unterschiedliche Hebelausbildungen des Fanggestänges 140, bzw. Hebelbewegungen, Längenverhältnisse oder Kräfte eingestellt oder berücksichtigt werden können.

Es wurde bereits erwähnt, dass die Seilspannung des Begrenzerseils 122 mittels Verschwenkens der unteren Umlenkrolle 150 einstellbar ist. Zusätzlich oder alternativ hierzu können die Seilspannung und/oder die Vorspannung der Feder 130 durch Verschieben der Rohre 124a, 124b sowie der Hülse 127 relat.iv zueinander verändert werden.

Nach einer Einstellung einer Seilspannung des Begrenzerseils 122 beispielsweise durch entsprechende Positionierung der Hülse 127 kann durch eine Verschiebung des unteren Rohres 124b relativ zu dem oberen Rohr 124a die Federspannung der Feder 130 derart angepasst werden, dass bei Normalfang, d.h. im Falle einer überhöhten Geschwindigkeit des Fahrkorbes, der Kopf 126a des Stößels 126 auf dem oberen Ende 127a der Hülse mit ausreichender Kraft liegenbleibt und nicht abhebt, während der Auslösemechanismus 120 insgesamt gegenüber dem Fahrkorb 110 verschoben wird.

Zusätzlich oder alternativ hierzu kann nach der Einstellung der Seilspannung des Begrenzerseils 122 mittels der entsprechenden Positionierung der Hülse 127 durch eine Verschiebung des unteren Rohres gegen das obere Rohr die Spannung der Feder so angepasst werden, dass bei Spannungsverlust oder Bruch oder Reissen des Begrenzerseils 122 das Kopfende 126a des Stößels von dem oberen Hülsenende 127a mittels der gespeicherten Federkraft (Vorspannung) der Feder 130 abgehoben wird, und mit dem sich bewegenden Stößel das Fanggestänge 140 betätigt. Hierbei stützt sich der Auslösemechanismus 120 auf dem Verbindungspunkt zu dem Fahrkorb bzw. dem Fangrahmen oder dem Fördermittel, das heißt dem Bolzen 111 in dem Langloch 132, ab.

Vorteilhafterweise ist das Fanggestänge 140 zum einem mittels des Gelenks 140a an dem Stößel 126, und zum anderen an dem Fahrkorb gelenkig oder drehbar gelagert, und weist ferner einen dritten gelenkigen Anschluß zum Auslösen der Fangvorrichtung auf. In den Figuren 2a) - 2c) ist ein derartiges zweites Gelenk an dem Fahrkorb mit 140b bezeichnet. Der dritte gelenkige Anschluß stellt eine spezielle Ausführung der Verbindung 142 dar.

In Figur 5 ist schließlich der Bereich eines Unterholm eines Fahrkorbes dargestellt, an dem der Auslösemechanismus 120, wie er beispielsweise in den Figuren 3 und 4 dargestellt ist, angebracht ist. Zusätzlich zu dem Auslösemechanismus 120 erkennt man auf dem Unterholm 510 vorgesehene Kabinenisolationsvorrichtungen 512. Unterhalb des Unterholms sind Rollenführungen 514 vorgesehen. Eine Fangvorrichtung ist in Figur 5 dargestellt und mit 516 bezeichnet.

## Patentansprüche

1. Vorrichtung zum Auslösen einer Fangvorrichtung an einem Fahrkorb oder einer Fördereinrichtung einer Aufzuganlage, mit einem mit dem Fahrkorb oder der Fördereinrichtung verbundenen abbremsbaren Begrenzerseil (122), wobei durch ein Abbremsen des Begrenzerseils (122) die Fangvorrichtung auslösbar ist, mit einem zwischen dem Begrenzerseil (122) und dem Fahrkorb oder der Fördereinrichtung angeordneten Auslösemechanismus (120), der mit zwei Enden (122a, 122b) des Begrenzerseils (122) verbunden und beweglich an dem Fahrkorb oder der Fördereinrichtung (110) gelagert ist, wobei die zwei Enden (122a, 122b) des Begrenzerseils (122) an zueinander beweglich gelagerten Bauteilen (124, 126) des Auslösemechanismus (120) befestigt sind, **dadurch gekennzeichnet, dass** sie die Fangvorrichtung sowohl mit Hilfe der Begrenzerseil-Zugkraft als auch ohne die Hilfe der Begrenzerseil-Zugkraft auslösen kann, wobei
im Falle einer Längung des Begrenzerseils (122) über einem vorbestimmbaren Maximalwert oder eines Abfalls der Seilspannung unter einen vorbestimmbarem Minimalwert oder bei einem Bruch des Begrenzerseils der Auslösemechanismus aus einer definierten Betriebsposition in eine Auslöseposition überführbar ist, indem eines der zueinander beweglichen Bauteile (126) des Auslösemechanismus aus einer definierten Betriebsposition relativ zu dem anderen (124) der beweglichen Bauteile mittels einer permanent gespeicherten Energie (130) in eine Auslöseposition relativ zu dem anderen (124) der beweglichen Bauteile verschiebbar ist.

2. Vorrichtung nach Anspruch 1, **dadurch gekennzeichnet, dass** der Auslösemechanismus eine vorgespannte Feder (130) aufweist.

3. Vorrichtung nach einem der vorstehenden Ansprüche, **gekennzeichnet durch** einen Mechanismus (131, 132, 111) zur Ermöglichung einer Relativbewegung des Auslösemechanismus (120) bezüglich des Fahrkorbes (110), so dass der Auslösemechanismus im Falle einer definierten Übergeschwindigkeit des Fahrkorbes (110) oder der Fördereinrichtung **durch** Abbremsen des Begrenzerseils von der Normal-Betriebsposition in eine weitere Auslöseposition bringbar ist.

4. Vorrichtung nach einem der vorstehenden Ansprüche, **dadurch gekennzeichnet, dass** der Auslösemechanismus (120) mit einem an dem Fahrkorb beweglich gelagerten Fanggestänge (140) ausgebildet ist.

5. Vorrichtung nach einem der vorstehenden Ansprüche, **dadurch gekennzeichnet, dass** das zweite Bauteil (124) des Auslösemechanismus (120) als Gehäuse, und das erste Bauteil (126) als in dem Gehäuse (124) verschiebbarer Stößel ausgebildet ist.

6. Vorrichtung nach Anspruch 5, **dadurch gekennzeichnet, dass** das Gehäuse (124) zwei gegeneinander verschiebbare Gehäuseteile (124a, 124b) aufweist, so dass die Gesamtlänge des Gehäuses (124) einstellbar ist.

7. Vorrichtung nach einem der vorstehenden Ansprüche, **dadurch gekennzeichnet, dass** der Stößel (126) in einer Hülse (127) geführt ist, wobei ein Ende der Hülse als Anschlag für einen Kopfbereich (126a) des Stößels (126) dient.

8. Verfahren zum Auslösen einer Fangvorrichtung an einem Fahrkorb oder einer Fördereinrichtung einer Aufzuganlage mit der Vorrichtung gemäß Anspruch 1, **dadurch gekennzeichnet, dass** zwischen dem Begrenzerseil (122) und dem Fahrkorb oder der Fördereinrichtung ein Auslösemechanismus (120) angeordnet wird, der mit zwei Enden (122a, 122b) des Begrenzerseils (122) verbunden und beweglich an dem Fahrkorb oder der Fördereinrichtung (110) gelagert wird, wobei bei einem Seilriss oder dem Abfall der Seilspannung des Begrenzerseils unter einen vorbestimmbaren Minimalwert der Auslösemechanismus von einer Normal-Betriebsposition in eine Auslöse-Betriebsposition überführt wird, wodurch ein Fanggestänge (140) des Auslösemechanismus von einer Betriebsposition in eine Auslöseposition gebracht wird, und wodurch dann eine mit dem Fanggestänge (140) verbundene Fangvorrichtung ausgelöst wird.

9. Verfahren nach Anspruch 8, **dadurch gekennzeichnet, dass** die Überführung des Auslösemechanismus von der Normal-Betriebsposition in die Auslöse-Betriebsposition mittels einer Relativbewegung zweier Bauteile (124, 126) des Auslösemechanismus zueinander bewerkstelligt wird.

10. Verfahren nach einem der Ansprüche 8 oder 9, **dadurch gekennzeichnet, dass** im Falle eines ordnungsgemäß gespannten Begrenzerseils (122) im Fall des Überschreitens einer voreinstellbaren Maximalgeschwindigkeit des Fahrkorbes (110) ein Blockieren des Begrenzerseils und hierdurch eine Relativbewegung zwischen dem Fahrkorb (110) und dem Auslösemechanismus (120) bewirkt wird, wodurch die Fangvorrichtung ausgelöst wird.

## Claims

1. Apparatus for actuating a catching device on a lift cage or a conveying means of a lift installation, having a limiter cable (122) connected to the lift cage or the conveying means and adapted to be braked, the catching device being adapted to be actuated by the braking of the limiter cable (122), comprising an actuating mechanism (120) arranged between the limiter cable (122) and the lift cage or the conveying means, which is connected to both ends (122a, 122b) of the limiter cable (122)) and is movably mounted on the lift cage or the conveying device (110), the two ends (122a, 122b) of the limiter cable (122) being attached to components (124, 126) of the actuating mechanism (120) that are mounted to be movable witz respect to one another, **characterised in that** it is capable of actuating the catching device both with the aid of the tensile force of the limiter cable and also without the aid of the tensile force of the limiter cable, while in the event of an elongation of the limiter cable (122) beyond a predeterminable maximum value or a drop in the tension of the cable below a predeterminable minimum value or in the event of breakage of the limiter cable, the actuating mechanism can be moved out of a defined operating position into an actuating position by one of the components (126) of the actuating mechanism that are movable with respect to one another being movable out of a defined operating position relative to the other one (124) of the movable components into an actuating position relative to the other one (124) of the movable components by means of a permanently stored energy (130).

2. Apparatus according to claim 1, **characterised in that** the actuating mechanism comprises a tensioned spring (130).

3. Apparatus according to one of the preceding claims, **characterised by** a mechanism (131, 132, 111) for enabling a relative movement of the actuating mechanism (120) relative to the lift cage (110), so that in the event of a defined excessive speed of the lift cage (110) or the conveying means, the actuating mechanism can be brought from the normal operating position into a further actuating position by braking of the limiter cable.

4. Apparatus according to one of the preceding claims, **characterised in that** the actuating mechanism (120) is constructed with a catching linkage (140) movably mounted on the lift cage.

5. Apparatus according to one of the preceding claims, **characterised in that** the second component (124) of the actuating mechanism (120) is provided as a housing, and the first component (126) is provided as a ram that is movable within the housing (124).

6. Apparatus according to claim 5, **characterised in that** the housing (124) has two housing parts (124a, 124b) that can be moved relative to one another, so that the overall length of the housing (124) is adjustable.

7. Apparatus according to one of the preceding claims, **characterised in that** the ram (126) is guided in a sleeve (127), one end of the sleeve acting as a stop for a head region (126a) of the ram (126).

8. Method of actuating a catching device on a lift cage or a conveying means of a lift installation with the apparatus according to claim 1, **characterised in that** between the limiter cable (122) and the lift cage or the conveying means an actuating mechanism (120) is arranged which is connected to two ends (122a, 122b) of the limiter cable (122) and is movably mounted on the lift cage or the conveying means (110), wherein, in the event of breakage of the cable or a drop in the tension of the limiter cable below a predeterminable minimum value, the actuating mechanism is moved out of a normal operating position into an actuating operating position, as a result of which a catching linkage (140) of the actuating mechanism is moved from am operating position into an actuating position, and whereby a catching device connected to the catching linkage (140) is then actuated.

9. Method according to claim 8, **characterised in that** the movement of the actuating mechanism from the normal operating position into the actuating operating position is implemented by a relative movement of two components (124, 126) of the actuating mechanism to one another.

10. Method according to one of claims 8 or 9, **characterised in that**, where the limiter cable (122) is correctly tensioned, in the event of the lift cage (110) exceeding a preselectable maximum speed, the limiter cable is blocked and as a result relative movement between the lift cage (110) and the actuating mechanism (120) is implemented, thereby actuating the catching device.

## Revendications

1. Dispositif pour déclencher un dispositif antichute sur une cabine ou un dispositif de transport d'une installation d'ascenseur, comportant un câble limiteur (122) pouvant être freiné et relié à la cabine ou au dispositif de transport, dans lequel le dispositif antichute peut être déclenché par un freinage du câble limiteur (122), comportant un mécanisme de déclenchement (120) agencé entre le câble limiteur (122) et la cabine ou le dispositif de transport, ledit mécanisme étant relié aux deux extrémités (122a, 122b) du câble limiteur (122) et monté mobile sur la cabine ou le dispositif de transport (110), dans lequel les deux extrémités (122a, 122b) du câble limiteur (122) sont fixées sur des composants (124, 126) montés mobiles l'un par rapport à l'autre du mécanisme de déclenchement (120), **caractérisé en ce qu'**il peut déclencher le dispositif antichute aussi bien à l'aide de la force de traction du câble limiteur que sans l'aide de la force de traction du câble limiteur, dans lequel en cas d'allongement du câble limiteur (122) au-delà d'une valeur maximale pouvant être prédéterminée ou de diminution de la tension de câble sous une valeur minimale pouvant être prédéterminée, ou en cas de rupture du câble limiteur, le mécanisme de déclenchement peut être transféré d'une position de service définie à une position de déclenchement, dans laquelle l'un (126) des composants mobiles l'un par rapport à l'autre du mécanisme de déclenchement peut être déplacé depuis une position de service définie, par rapport à l'autre (124) des composants mobiles au moyen d'une énergie emmagasinée de manière permanente (130), jusqu'à une position de déclenchement par rapport à l'autre (124) des composants mobiles.

2. Dispositif selon la revendication 1, **caractérisé en ce que** le mécanisme de déclenchement comporte un ressort pré-chargé (130).

3. Dispositif selon l'une quelconque des revendications précédentes, **caractérisé par** un mécanisme (131, 132, 111) qui permet un mouvement relatif du mécanisme de déclenchement (120) par rapport à la cabine (110) de telle sorte que le mécanisme de déclenchement peut être amené de la position de service normale à une autre position de déclenchement en cas de survitesse définie de la cabine (110) ou du dispositif de transport par un freinage du câble limiteur.

4. Dispositif selon l'une quelconque des revendications précédentes, **caractérisé en ce que** le mécanisme de déclenchement (120) est formé muni de tiges d'arrêt (140) montées de manière mobile sur la cabine.

5. Dispositif selon l'une quelconque des revendications précédentes, **caractérisé en ce que** le second composant (124) du mécanisme de déclenchement (120) est configuré sous forme de boîtier, et le premier composant (126) est configuré sous forme de poussoir pouvant être déplacé dans le boîtier (124).

6. Dispositif selon la revendication 5, **caractérisé en ce que** le boîtier (124) comporte deux parties de boîtier (124a, 124b) pouvant être déplacées l'une contre l'autre, de telle sorte que la longueur totale du boîtier (124) peut être réglée.

7. Dispositif selon l'une quelconque des revendications précédentes, **caractérisé en ce que** le poussoir (126) est guidé dans un manchon (127), dans lequel une extrémité du manchon sert de butée pour une zone de tête (126a) du poussoir (126).

8. Procédé pour déclencher un dispositif antichute sur une cabine ou un dispositif de transport d'une installation d'ascenseur à l'aide du dispositif selon la revendication 1, **caractérisé en ce qu'**entre le câble limiteur (122) et la cabinet ou le dispositif de transport est agencé un mécanisme de déclenchement (120) qui est relié aux deux extrémités (122a, 122b) du câble limiteur (122) et monté de manière mobile sur la cabine ou le dispositif de transport (110), dans lequel lors d'une rupture de câble ou de la diminution de la tension de câble du câble limiteur en deçà d'une valeur minimale pouvant être prédéterminée, le mécanisme de déclenchement est transféré depuis une position de service normale jusqu'à une position de service de déclenchement, au moyen de quoi une tige d'arrêt (140) du mécanisme de déclenchement est amenée d'une position de service à une position de déclenchement, et au moyen de quoi un dispositif antichute relié à la tige d'arrêt (140) est alors déclenché.

9. Procédé selon la revendication 8, **caractérisé en ce que** le transfert du mécanisme de déclenchement de la position de service normale à la position de service de déclenchement est réalisé au moyen d'un mouvement relatif de deux composants (124, 126) du mécanisme de déclenchement.

10. Procédé selon l'une quelconque des revendications 8 ou 9, **caractérisé en ce que**, dans le cas d'un câble limiteur (122) correctement tendu, le dépassement d'une vitesse maximale pouvant être préréglée de la cabine (110) entraîne un blocage du câble limiteur et empêche ainsi un mouvement relatif entre la cabine (110) et le mécanisme de déclenchement (120), au moyen de quoi le dispositif antichute est déclenché.
